# EUROPÄISCHE PATENTSCHRIFT

(11) **EP 0 419 441 B1**
(45) Veröffentlichungstag und Bekanntmachung des Hinweises auf die Patenterteilung: **19.04.1995**
(21) Anmeldenummer: 90890230.7
(22) Anmeldetag: 30.07.1990
(51) Int. Cl.: B21D 11/12, B21D 43/00, B21D 43/28

(54) **Vorrichtung zum Biegen von Stahlstäben zu Betonbewehrungselementen**
Apparatus for bending concrete reinforcing bars
Appareil de pliage pour barres de fer à béton

(30) Priorität: 20.09.1989 AT 2206/89; 08.02.1990 AT 279/90
(43) Veröffentlichungstag der Anmeldung: 27.03.1991
(73) Patentinhaber: EVG Entwicklungs- u. Verwertungs- Gesellschaft m.b.H., A-8074 Raaba (AT)
(72) Erfinder: Ritter, Klaus, Dipl.-Ing., A-8042 Graz (AT); Ritter, Gerhard, Dr. Dipl.-Chem., A-8043 Graz (AT); Schmidt, Gerhard, Dipl.-Ing., A-8042 Graz (AT)
(74) Vertreter: Holzer, Walter, Dipl.-Ing.

(56) Entgegenhaltungen:
- EP-A- 0 079 587
- DE-A- 1 939 660
- DE-A- 3 341 714
- GB-A- 2 026 361
- GB-A- 2 169 829
- US-A- 3 360 164
- US-A- 4 766 754

## Beschreibung

Die Erfindung betrifft eine Vorrichtung zum Biegen von Stahlstäben zu Betonbewehrungselementen, mit einer Einrichtung zum Zuführen von Stäben zu einer Überführeinrichtung, mit der jeweils eine Stabschar in Stabquerrichtung zwischen Biegeorgane einführbar ist.

Bei einer aus der DE-A-30 10 923 bekannten Vorrichtung dieser Art werden auf einer Schrägebene mittels Anschlägen zusammengefaßte Stabscharen nacheinander in Stabquerrichtung der Überführeinrichtung zugeführt, welche die Scharen mit vertikal übereinanderliegenden Stäben auf einem Rollengang in Stablängsrichtung einer nachgeschalteten Bindeeinrichtung zum Abbinden der Schar sowie einer Biegemaschine zuführt, in welcher die Schar in die gewünschte Gestalt gebogen wird. Der wesentliche Nachteil dieser Vorrichtung besteht darin, daß die Stabscharen ohne Führung an die mehrere Reihen von senkrecht stehenden Walzenpaaren aufweisende Überführeinrichtung übergeben werden, was zu Störungen und Fehlausrichtungen der Stäbe führen kann. Nachteilig ist bei der bekannten Ausführung außerdem, daß die Stabscharen zuerst mit Bändern oder Draht umwickelt oder durch Schweißen aneinander gebunden werden müssen, damit sie anschließend in Längsrichtung der Biegeeinrichtung zugeführt werden können.

Die DE-A-36 44 482 offenbart eine Vorrichtung der eingangs genannten Art zum Bearbeiten von Stahlstäben mit einem Werkzeug, z.B. einem Biegeschlitten, bei welcher jeweils mehrere Stäbe sowohl zum Biegeschlitten hin als auch nach der Bearbeitung vom Schlitten weg in Stabquerrichtung mittels Armen transportiert werden, die zu beiden Seiten des Werkzeuges gelagert und als Einheit verschwenkbar sind. Bei dieser Konstruktion müssen die Stäbe von Hand auf die Schwenkarme aufgelegt werden. Nachteilig ist ferner, daß die Stäbe auf den Schwenkarmen nicht fixiert sind und beim Schwenken der Arme nur durch eine Stufe im jeweiligen Schwenkarm gehalten werden. Als weiterer Nachteil ergibt sich, daß die zu biegenden Stäbe auf geneigten, rampenförmigen Elementen abgelegt werden und nach dem Absenken der Schwenkarme nur auf Grund der Schwerkraft in Stabquerrichtung in einen Arbeitskanal der Biegeeinrichtung rutschten. Infolge des gleichzeitigen Zuführens mehrerer Stäbe kann dabei, insbesondere wenn die Stäbe lang und gerippt sind, eine gegenseitige Behinderung beim Abrutschen stattfinden und dadurch eine definierte geordnete Anordnung im Arbeitskanal erschwert werden.

Aufgabe der Erfindung ist es, eine Vorrichtung zu schaffen, welche die Nachteile der bekannten Vorrichtungen vermeidet und ein sicheres gleichzeitiges Überführen einer Schar von Stäben von der Zuführeinrichtung zur Biegeeinrichtung gewährleistet. Die Vorrichtung soll zugleich die einwandfreie Bearbeitung von in unterschiedlichen Formen vorliegendem Stabmaterial ermöglichen. Diese Aufgabe wird bei der gattungsgemäßen Vorrichtung dadurch gelöst, daß zwei mit gegenseitigem Abstand in Stablängsrichtung relativ zueinander verstellbare Gestelle vorgesehen sind, die je mit einem Satz von Biegeorganen und mit gesteuert betätigbaren Greifzangen als Überführeinrichtung ausgestattet sind, welche aus einer Aufnahmestellung, in der sie von der Stabzuführeinrichtung mehrere Stäbe aufnehmen und diese festklemmen, in Stabquerrichtung in eine Abgabestellung verschwenkbar sind, in welcher sie die Stäbe in den Zwischenraum zwischen den Biegeorganen einführen.

Mit dieser Ausbildung wird eine sichere Aufnahme einer Schar von Stäben erreicht, die bis zu ihrer Ablage zwischen den Biegeorganen und gegebenenfalls auch beim Biegevorgang festgehalten wird, so daß die Stäbe ihre gegenseitige Relativlage nicht ändern können.

Es sei erwähnt, daß aus der GB-A-2 026 361 eine Rohrbiegeanlage mit einem einzigen Biegetisch bekannt ist, bei der ein zwischen Rohr-Zuführeinrichtung und Biegetisch angeordneter Schwenkarm ein von der Zuführeinrichtung auf eine Zwischenablage abgelegtes Rohr ergreift, anhebt, um 180° dreht und in Rohrquerrichtung zwischen die Biegebacken des Biegetisches einlegt, wonach eine an einem Rohrende angreifende Klemmhülse das Rohr in Rohrlängsrichtung durch die Biegebacken bewegt.

Ferner ist aus der DE-A-33 41 714 eine Anlage zum Biegen von Betonbewehrungsstahlstäben mit zwei Biegetischen bekannt, von denen der eine in Stablängsrichtung verschiebbar gelagert ist, einerseits um eine Längsbewegung des Stabes beim Umbiegen eines Endes auszugleichen, wenn das andere, bereits umgebogene Ende im anderen Biegetisch festsitzt, und anderseits um den gebogenen Stab zum Auswerfen freizugeben.

Gemäß einer Ausführungsform der Erfindung ist zumindest eine der Greifzangen im Schließsinn zum Festklemmen der Stäbe während des Biegevorganges und/oder im Öffnungssinn während des Verstellens der Gestelle ansteuerbar.

Gemäß einer Weiterbildung der Erfindung ist vorgesehen, daß die Überführeinrichtung eine gesonderte Betätigungseinrichtung für jede Greifzange aufweist und jede Greifzange ihrerseits zum gesteuerten Öffnen und Schließen derselben mit einer gesonderten Betätigungseinrichtung ausgestattet ist. Hiedurch wird eine sichere Führung und Überführung der Stäbe während aller Phasen des Betriebes der Vorrichtung gewährleistet.

Gemäß einer bevorzugten Ausführungsform der Erfindung ist jede Greifzange am Ende eines gesteuert teleskopartig verstellbaren Schwenkarmes angeordnet, der an der Innenseite des entsprechenden Gestells angelenkt ist. Dabei sind zweckmäßig die Zangenbacken der Greifzange in Form eines Greifzangenkopfes am Schwenkarm gemeinsam verschwenkbar gelagert. Hiedurch wird die Genauigkeit der Aufnahme und Übergabe der Stäbe verbessert.

Eine alternative Ausführungsform der Greifzangengestaltung besteht darin, daß jede Greifzange einen Klemmarm und einen gegen diesen verschwenkbaren Klemmhebel aufweist, die mittels eines Lagerzapfens aneinander angelenkt und mittels einer an beiden Teilen angreifenden Antriebseinrichtung relativ gegeneinander und voneinander weg bewegbar sind, und daß die Überführeinrichtung als Betätigungseinrichtung für jede Greifzange eine den Lagerzapfen tragende, an der Innenseite des Gestells gelagerte, antreibbare Exzenterkurbel, einen zu dieser konzentrischen, an der Innenseite des Gestells gelagerten, getrennt antreibbaren Schwenkarm sowie eine den Schwenkarm mit dem Klemmarm verbindende Lasche aufweist.

Bei allen Ausführungsformen der Erfindung ist es vorteilhaft, wenn den Gestellen im Bereich der Aufnahmestellung ihrer Greifzangen eine Auflauffläche für von der Stabzuführeinrichtung in Stabquerrichtung zugeführte Stäbe und der Auflauffläche eine Ausrichteinrichtung zum gegenseitigen Ausrichten des einen Endes der Stäbe zugeordnet ist. Dabei weist die Stabzuführeinrichtung vorteilhaft oberhalb der Auflaufflächen eine Stababwurfeinrichtung auf, mit welcher den Auflaufflächen Stäbe einzeln nacheinander zuführbar sind.

Gemäß einer alternativen Ausführungsform der Vorrichtung kann die Stabzuführeinrichtung auch parallele, endlos umlaufende Fördereinheiten aufweisen, zwischen welche die Greifzangen in ihrer Aufnahmestellung eingreifen. Dabei ist vorteilhaft oberhalb des Zulaufendes der Fördereinheiten eine Abwurfeinrichtung für die Stäbe angeordnet, die zumindest eine Schwenkrinne zum Abwerfen je eines Stabes aufweist, wobei zwischen der Abwurfeinrichtung und den Fördereinheiten vorzugsweise eine Verteilklappe od.dgl. zum Überleiten des Stabes auf die Fördereinheiten oder von diesen weg vorgesehen ist.

Bei einer weiteren Alternative der Stabzuführeinrichtung ist die Greifzange in ihrer Aufnahmestellung im Bereich des Ablaufendes eines endlosen umlaufenden Förderorganes der Stabzuführeinrichtung angeordnet.

Die Erfindung wird nachfolgend an Ausführungsbeispielen unter Bezugnahme auf die Zeichnungen näher erläutert.
Fig. 1 zeigt in einer perspektivischen Ansicht schematisch eine Vorrichtung gemäß der Erfindung,
Fig. 2 schematisch ein weiteres Ausführungsbeispiel der Vorrichtung im Schnitt und
Fig. 3 in einer Detailansicht eine andere Ausführungsform der Vorrichtung.

Die in Fig. 1 dargestellte Biegevorrichtung 1 weist zwei mit Abstand voneinander angeordnete Biegegestelle 2, 2′ zum gleichzeitigen Biegen mehrerer Stäbe S auf. Oberhalb der Biegevorrichtung 1 ist eine Stabzuführeinrichtung mit einer Stababwurfeinrichtung 3 vorgesehen, der von einer seitlichen Zuführeinrichtung 4 Stäbe S einzeln in Richtung des Pfeiles P₁, d.h. in Stablängsrichtung, zugeführt werden. Die schematisch dargestellte Zuführeinrichtung 4 eignet sich zum Zuführen von gerichteten, geraden Stäben in Standardlängen und ist mit nicht dargestellten Vorschubrollen, einer Längenmeßeinrichtung und einer Schere ausgestattet. Der Zuführeinrichtung 4 kann eine Richteinrichtung vorgeschaltet sein, so daß auch von Trommeln oder Haspeln kommendes Stabmaterial verarbeitet werden kann. Liegt das Stabmaterial bereits in der geforderten endgültigen Fertigungslänge vor, sind die Längenmeßeinrichtung und die Schere nicht erforderlich bzw. außer Betrieb.

Die Stababwurfeinrichtung 3 weist zumindest eine schwenkbar angeordnete Abwurfrinne 5 auf. Nach dem Verschwenken der Abwurfrinne 5 fällt der Stab S in Richtung des Pfeiles P₃ auf ein geneigtes Auflauf- und Gleitblech 7 an der Oberseite der Biegegestelle 2, 2′ und rollt in eine sich in Aufnahmestellung für mehrere Stäbe befindliche Überführeinrichtung 8, die zwei Schwenkarme 9 und zugeordnete Greifzangenköpfe 10 aufweist.

Jeder Schwenkarm 9 ist an der Innenseite eines der Biegegestelle 2 bzw. 2′ schwenkbar gelagert und entsprechend dem Pfeil P₄ aus der Stabaufnahmestellung in eine Biegestellung verschwenkbar. Die Biegestellung ist durch die Lage eines aus Biegedorn 11 und Biegebolzen 12 bestehenden Biegekopfes 13 bzw. 13′ definiert, der in jedem der Biegegestelle 2 bzw. 2′ zweckmäßig absenkbar und gesteuert betätigbar gelagert ist. Bei einer alternativen Ausführung ist lediglich der Biegebolzen 12 absenkbar.

Jeder Schwenkarm 9 ist zweigeteilt und mit seinem den Greifzangenkopf 10 tragenden Oberteil gegenüber dem am Biegegestell gelagerten Unterteil entsprechend dem Doppelpfeil P₅ teleskopartig höhenverstellbar, um die Stäbe in die Biegestellung zwischen Biegedorn 11 und Biegebolzen 12 des Biegekopfes 13 einbringen zu können. Der Greifzangenkopf 10 ist am Oberteil des Schwenkarmes 9 entsprechend dem Doppelpfeil P₆ schwenkbar befestigt, um in der Aufnahmestellung genau positioniert werden zu können und um die Stäbe S den Biegeköpfen 13, 13′ der Biegegestelle 2, 2′ genau übergeben zu können. Der Greifzangenkopf 10 ist mit einer unteren Zangenbacke 14′ und mit einer entsprechend dem Doppelpfeil P₇ schwenkbaren oberen Zangenbacke 14˝ versehen, die in der Lage sind, die Stäbe S bei der Schwenkbewegung P₄ des Schwenkarmes 9 aus der Aufnahmestellung in die Biegestellung und auch während des Biegens festzuhalten. Ferner können die Stäbe S, die durch die Zangenbacken 14′, 14˝ festgehalten werden, mit Hilfe der Schwenkarme 9 bei dem zum Biegerichtungswechsel erforderlichen Positionswechsel der Biegewerkzeuge so weit aus der Biegestellung herausgehoben werden, daß für den Positionswechsel ein Absenken des Biegekopfes oder eines der Biegewerkzeuge nicht erforderlich ist. Vielmehr werden die Greifzangen zum Überführen der Stäbe von einer Seite des zentralen Biegedornes 11 auf die andere Seite desselben entsprechend angesteuert. Außerdem kann die Greifzangenbacke 14˝ vor der Schwenkbewegung P₄ des Schwenkarmes 9 zurück in die Aufnahmestellung soweit zurückgeklappt werden, daß die Zangenbacke 14˝ mit den Stäben in den Biegeköpfen 13, 13′ nicht kollidiert.

Die die Biegeorgane 11, 12 tragenden Biegeköpfe 13, 13′ sind entsprechend dem Doppelpfeil P₂₁, d.h. in Stablängsrichtung in den jeweiligen Biegegestellen 2 bzw. 2′ verschiebbar angeordnet. Durch diese Anordnung sind die Biegeorgane 11, 12 jeweils relativ zur Greifzange 10 verschiebbar, so daß das Biegen eines Sollbogens mit einem Radius größer als der Krümmungsradius des zentralen Biegedornes 11 durch Aufteilung der Gesamtbiegung in mehrere nacheinander folgenden Teilbiegungen möglich wird. Dabei wird der Sollbogen in mehrere Teilabschnitte und der Gesamtbiegewinkel in mehrere Teilbiegewinkel aufgeteilt, wobei ein absatzweises Verschieben der Biegeorgane 11, 12 relativ zur das Stabmaterial festklemmenden Greifzange 10 entsprechend der Länge der Teilabschnitte so lange mit einer Teilbiegung um den Teilbiegewinkel abwechselt, bis der gewünschte Sollbogen vollendet ist.

Nachdem der Greifzangenkopf 10 mit einer vorbestimmten Anzahl von Stäben S gefüllt ist, werden diese mit Hilfe der Zangenbacke 14˝ fixiert. Die Stäbe S werden vor dem Festlegen im Zangenkopf 10 mit Hilfe einer an einem nicht gezeigten ortsfesten Bauteil angeordneten, ausfahrbaren Ausrichteinrichtung 15 gegen einen ortsfesten Anschlag 15˝ ausgerichtet. Die Ausrichteinrichtung 15 ist dazu mit einem entsprechend dem Doppelpfeil P₈ verschiebbaren Anschlagteil 15′ versehen. Die Biegegestelle 2, 2′ der Biegevorrichtung 1 sind entsprechend dem Doppelpfeil P₉ auf nur schematisch angedeuteten Schienen 16 verschiebbar, um die Stäbe entsprechend den herzustellenden Bewehrungsbügeln an verschiedenen Biegepunkten biegen zu können. Während des Verstellens der Biegegestelle werden die Stäbe mittels der Greifzange 10 eines der Gestelle festgehalten. Die Greifzange 10 des anderen Gestells wird dagegen zum Führen der übereinander angeordneten Stäbe beim Verstellen der Gestelle im Sinne eines geringfügigen Öffnens der Zange angesteuert, um ein Gleiten der Stäbe in den Greifbacken ohne Veränderung der Stabanordnung zu ermöglichen.

Zum sicheren Abstützen von Bügeln mit großen Schenkellängen ist die Biegevorrichtung 1 außer mit Auflageflächen 17, 17′ auf den Biegegestellen 2, 2′ mit einem entsprechend geformten ortsfesten Auflageblech 17˝ versehen, das gleichzeitig als Abdeckblech für die Abwurfeinrichtung 3 dient. Das Auflageblech 17˝ kann auch zweiteilig ausgebildet sein, wobei in diesem Fall jeder Teil mit einem Biegegestell 2 bzw. 2′ verbunden und mit diesem verschiebbar ist.

Wie das in Fig. 1 dargestellte Ausführungsbeispiel zeigt, ist es im Rahmen der Erfindung möglich, mit Hilfe einer an der Hinterseite der Biegevorrichtung 1 angeordneten zusätzlichen Stabzuführeinrichtung 18 Stäbe S in deren Querrichtung entsprechend dem Pfeil P₁₀, vorzugsweise horizontal, dem Auflaufblech 7 und damit der Überführeinrichtung 8 zuzuführen. Die Stabzuführeinrichtung 18 besteht zweckmäßig aus einem oder mehreren parallelen endlosen Förderbändern 19, die an einem Ende um in Richtung des Doppelpfeiles P₁₁ umlaufende Rollen 21 geführt und mittels einer nicht gezeigten Einrichtung angetrieben sind.

In Fig. 2 ist ein weiteres Ausführungsbeispiel einer erfindungsgemäßen Vorrichtung dargestellt. Bei dieser Vorrichtung werden die Stäbe S einer Abwurf- und Verteileinrichtung 22, welche im wesentlichen der Abwurfeinrichtung 3 gemäß Fig. 1 entspricht, über eine Zuführeinrichtung 4 gemäß Fig. 1 zugeführt, die wie beim Ausführungsbeispiel nach Fig. 1 mit verschiedenen Formen von Stabmaterial beschickt werden kann. Die Stababwurfeinrichtung 22 weist zumindest eine schwenkbare Abwurfrinne 5 auf, die an einem Rinnenträger 6 angeordnet und entsprechend dem doppelpfeil P₂ verschwenkbar ist. Unterhalb der Stababwurfeinrichtung 22 schließt ein mit seitlichen, in Längsrichtung der Stäbe verlaufenden Führungsblechen 23 versehener Abwurfkanal 24 an, der die Stäbe S in Richtung des Pfeiles P₃ zu einer entsprechend dem Doppelpfeil P₁₂ verschwenkbaren Verteilklappe 25 leitet. je nach der Stellung der Verteilklappe 25 können die Stäbe S entweder durch ein über der Stabzuführeinrichtung 18 angeordnetes, geneigtes Leitblech 26 in Richtung des Pfeiles P₁₃ an die Stabzuführeinrichtung 18 übergeben oder alternativ über ein weiteres von der Stabzuführeinrichtung 18 wegweisendes, ebenfalls geneigtes Leitblech 27 in Richtung des Pfeiles P₁₄ einem nicht dargestellten Ablage- und Zwischenmagazin zugeleitet werden. Diese Form der Abwurf- und Verteileinrichtung ist besonders zum Ausscheiden von nicht ververtbaren Restlängen vorteilhaft, und insbesondere für den Fall gedacht, daß die gegenüber der relativ langsamen Produktionsgeschwindigkeit der Biegeeinrichtung höhere Arbeitsgeschwindigkeit der Abwurf- und Verteileinrichtung 22 voll ausgenützt werden soll, um einen kontinuierlichen Betrieb zu gewährleisten.

Die Stäbe S werden mit Hilfe der Stabzufuhreinrichtung 18 in Richtung des Pfeiles P₁₀ in die Greifzangenkbpfe 10 der Überfuhreinrichtung 8 gefördert, die gemäß Fig. 2 in ihrer ersten Stellung zwischen die parallelen, endlos umlaufenden Fördereinheiten der Stabzuführeinrichtung eingreifen. Nachdem die Zangenköpfe 10 mit der zu biegenden Anzahl von Stäben gefüllt sind, schließen die Zangenbacken 14˝, gegebenenfalls erst nachdem eine in Fig. 2 nicht dargestellte Ausrichteinrichtung die Stäbe endseitig ausgerichtet hat, und die Schwenkarme 9 schwenken aus der Aufnahmestellung in die Biegestellung.

Um die Positionierung der Stäbe S zwischen dem Biegedorn 11 und dem Biegebolzen 12 zu ermöglichen, ist es, wie beim Ausführungsbeispiel nach Fig. 2 dargestellt, möglich, entweder den Oberteil des Schwenkarmes 9 in seiner Höhe entsprechend dem Doppelpfeil P₅ zu verschieben oder den gesamten Biegekopf 13 oder auch nur den Biegebolzen 12 entsprechend dem Doppelpfeil P₁₅ abzusenken. Ein zur Abstützung von Bugeln mit langen Schenkellängen dienendes Auflageblech 17‴, das ortsfest und für beide Gestelle 2, 2′ gemeinsam oder in zwei mit den Gestellen verbundenen Teilen ausgebildet sein kann, ist nur schematisch dargestellt.

Die für die Bewegung der einzelnen Einrichtungen notwendigen Antriebs- und Betätigungselemente sind in bekannter Weise ausgebildet und der Übersicht halber in den Fig. 1 und 2 weggelassen.

Bei der in Fig. 2 dargestellten Ausführungsform könnten die Greifzangen statt in der Aufnahmestellung zwischen parallele Fördereinheiten der Stabzufuhreinrichtung 18 einzugreifen auch vor dem Ablaufende bzw. unterhalb des Ablaufendes der Fördereinheiten bzw. eines einzigen endlos umlaufenden Förderorganes angeordnet sein.

Eine alternative Ausführung der Überführeinrichtung 8′ weist zwei Greifzangen 28 auf, die je gemäß Fig. 3 ausgebildet sind, in welcher eine Ansicht der Innenseite des Biegegestells 2 gezeigt ist. Die Greifzange 28 weist einen abgewinkelten Klemmarm 29 und einen ebenfalls abgewinkelten Klemmhebel 30 auf, der aus einem kurzen Hebelarm 30′ und einem langen Hebelarm 30˝ gebildet ist. Der Klemmarm 29 ist an einem Ende und der Klemmhebel 30 an seiner Abwinkelungsstelle auf einem gemeinsamen, exzentrisch angeordneten Lagerzapfen 31 einer nur strichliert angedeuteten Exzenterkurbel 32 schwenkbar gelagert. Am Klemmarm 29 ist als Antriebseinrichtung ein hydraulisch betätigbarer Arbeitszylinder 33 montiert, dessen Kolbenstange 34 am kurzen Hebelarm 30′ des Klemmhebels 30 angelenkt ist.

Durch Betätigung der Antriebseinrichtung 33 führt die Kolbenstange 34 eine Linearbewegung entsprechend dem Doppelpfeil P₁₆ aus, so daß der Klemmhebel 30 entsprechend dem Doppelpfeil P₁₇ relativ zum Klemmarm 29 verschwenkt wird, wodurch die Stäbe S zwischen Klemmbacken 35 am freien Ende des Klemmarmes 29 und des Hebelarmes 30˝ festgeklemmt werden.

Die in der Schließstellung zueinander parallelen Klemmbacken 35 bestehen aus nachgiebigem, moglichst verschleißfestem Material, so daß mehrere Stäbe S auch bei nicht vollkommen paralleler Stellung der Klemmbacken und bei Schwankungen im Durchmesser der einzelnen Stäbe sicher festgeklemmt werden können.

Die den Schwenkarm für die Greifzange bildende Exzenterkurbel 32 ist mit ihrer Schwenkachse 36, die auf der Achse X-X des zentralen Biegedornes 11 liegt, an der Innenseite des jeweiligen Biegegestelles 2 bzw. 2′ gelagert und führt unter der Wirkung einer nicht dargestellten Antriebseinrichtung eine Schwenkbewegung entsprechend dem Doppelpfeil P₁₈ aus. Konzentrisch zur Schwenkachse 36 der Exzenterkurbel 32 ist außerdem ein Schwenkarm 37 an der Innenseite des jeweiligen Biegegestelles 2 bzw. 2′ schwenkbar gelagert, der unter der Wirkung einer weiteren, ebenfalls nicht dargestellten Antriebseinrichtung eine Schwenkbewegung entsprechend dem Doppelpfeil P₁₉ ausführt. Dabei kann die Lagerung des Schwenkarmes 37 beispielsweise durch eine nicht dargestellte Hohlwelle gebildet sein, in der wiederum die Exzenterkurbel 32 konzentrisch gelagert ist.

Das freie Ende des Schwenkarmes 37 ist über eine Verbindungslasche 38 mit dem Klemmarm 29 gekuppelt, wobei sich der Anlenkpunkt möglichst nahe am freien Ende des Klemmarmes 29 befindet. Die Verbindungslasche 38 bewirkt eine zwangsweise Koppelung der Bewegungen des Klemmarmes 29 und des Klemmhebels 30.

Die vorstehend geschilderte Überführeinrichtung arbeitet wie folgt: Die Stäbe S gelangen über ein entsprechend dem Ausführungsbeispiel nach Fig. 1 ausgebildeten Auflauf- und Gleitblech 7 in eine Sammeleinrichtung 39, die nur schematisch angedeutet und an einem nicht gezeigten, ortsfesten Bauteil der Vorrichtung angeordnet ist. Die Sammeleinrichtung 39 hat vorzugsweise Ü-förmigen Querschnitt und solche Tiefe, daß alle gleichzeitig zu biegenden Stäbe lagerichtig übereinander angeordnet und von der Greifzange 28 aufgenommen werden können. Zur Anpassung der Sammeleinrichtung 39 an unterschiedliche Durchmesser der zu biegenden Stäbe kann eine Seitenwand 40 der Sammeleinrichtung 39 gegebenenfalls relativ zur gegenüberliegenden Seitenwand parallel verschiebbar ausgebildet sein.

Zur Übernahme der Stäbe aus der Sammeleinrichtung 39 wird die Greifzange 28 durch Betätigung der Exzenterkurbel 32 und des Schwenkarmes 37 entsprechend dem Doppelpfeil P₂₀ in die durch die Sammeleinrichtung 39 definierte Aufnahmestellung geschwenkt. Durch Betätigung der Antriebseinrichtung 33 schwenkt der Klemmhebel 30 entsprechend dem Doppelpfeil P₁₇ gegen den Klemmarm 29, so daß alle Stäbe zwischen den Klemmbacken 35 sicher festgeklemmt werden. Vor dem Festlegen der Stäbe in der Greifzange 28 werden die Stäbe gegebenenfalls mit einer in Fig. 3 nicht dargestellten, unter Bezugnahme auf Fig. 1 beschriebenen Ausrichteinrichtung endseitig ausgerichtet.

Durch weitere Betätigung der Exzenterkurbel 32 und des Schwenkarmes 37 gelangen die Stäbe nunmehr zwischen Klemmarm 29 und Klemmhebel 30 festgeklemmt in die Biegestellung zwischen die auf dem Biegeteller 13 angeordneten Biegeorgane 11, 12.

Während des Verstellens des oder dem Biegegestelle 2 bzw. 2′ werden die Stäbe mittels der Greifzange 28 eines der Biegegestelle festgehalten, wogegen die Greifzange 28 des anderen Biegegestelles zum Führen der übereinanderliegenden Stäbe geringfügig geöffnet wird, um ein Gleiten der Stäbe zwischen den Klemmbacken 35 ohne Veränderung der Stabanordnung zu ermöglichen.

Im Rahmen der Erfindung ist es alternativ auch möglich, die Greifzange 28 des oben erwähnten anderen Biegegestelles ganz zu öffnen und die Stäbe nur durch die einen entsprechend engen Führungsspalt bildenden Biegeorgane 11, 12 zu führen.

Um bei dem unter Bezugnahme auf Fig. 3 beschriebenen Ausführungsbeispiel einer erfindungsgemäßen Vorrichtung einen Biegerichtungswechsel durchführen zu können, wird die Exzenterkurbel 32 betätigt und der Schwenkarm 37 so verschwenkt, daß der Klemmarm entsprechend dem Doppelpfeil P₅ gemeinsam angehoben und die von den geschlossenen Greifzangen 28 gehaltenen Stäbe 29 und der Klemmhebel 30 aus der Biegestellung herausgehoben, anschließend durch gemeinsames Schwenken des Klemmarmes 29 und des Klemmhebels 30 entsprechend dem Doppelpfeil P₂₀ von einer Seite des zentralen Biegedornes 11 auf die andere Seite desselben übergeführt und abschließend, nach erfolgtem Positionswechsel des Biegebolzens 12 durch gemeinsames Absenken des Klemmarmes 29 und des Klemmhebels 30 entsprechend dem Doppelpfeil P₅ in die neue Biegestellung abgesenkt werden. Die Exzenterkurbel 32 und der Schwenkarm 37 sind in ihren Bewegungsabläufen so aufeinander abgestimmt, daß die übereinanderliegenden Stäbe bei den Überführbewegungen immer parallel zum zentralen Biegedorn 11 ausgerichtet bleiben.

Nach Beendigung aller Biegevorgänge werden die Exzenterkurbel 32 und der Schwenkarm 37 erneut betätigt, so daß die Stäbe bei geschlossener Greifzange 28 durch gemeinsames Heben des Klemmarmes 29 und des Klemmhebels 30 entsprechend dem Doppelpfeil P₅ aus der Biegestellung herausgehoben werden. Anschließend werden die Stäbe durch gemeinsames Schwenken des Klemmarmes 29 und des Klemmhebels 30 entsprechend dem Doppelpfeil P₂₀ aus dem Bereich der Auflagefläche 17 des Biegegestelles 2 geschwenkt und abschließend durch gemeinsames Absenken des Klemmarmes 29 und des Klemmhebels 30 und nach Öffnen der Greifzange 28 mit Hilfe der Klemmantriebseinrichtung 33 auf ein vorzugsweise geneigtes Ablaufblech 41 abgelegt.

Die Überführeinrichtung 8′ gemäß Fig. 3 sowie die erläuterte Sammeleinrichtung können auch bei der in Fig. 2 dargestellten Ausführungsform Anwendung finden.

Um bei der Vorrichtung nach den Fig. 1 und 2 einen Biegerichtungswechsel durchführen zu können, werden wie beim Ausführungsbeispiel nach Fig. 3 die Schwenkarme 9 und die Greifzangen 10 zum Überführen der Stäbe von einer Seite des zentralen Biegedornes 11 auf die andere Seite desselben angesteuert. Ferner werden diese Schwenkarme und Greifzangen zum Herausheben und Abwerfen der Stäbe nach Beendigung aller Biegevorgänge angesteuert.

Zur Steuerung der ansteuerbaren, beweglichen Einrichtungen und zur Abstimmung der Bewegungen dieser Einrichtungen aufeinander, sowie zum Steuern und Überwachen des Stabtransportes von den Zuführeinrichtungen bis in die Biegeeinrichtung, insbesondere zum individuellen Steuern der Schwenkarme und Greifzangen, und zur Durchführung der geforderten Biegungen an den Stäben ist eine nicht dargestellte Steuereinrichtung vorgesehen, mit welcher die Antriebs- und Betätigungselemente gesteuert werden.

Es versteht sich, daß die Erfindung nicht auf die dargestellten Ausführungsbeispiele beschränkt ist, diese können vielmehr im Rahmen des unabhängigen Anspruchs verschiedentlich abgewandelt werden. Insbesondere könnten bei den gezeigten Ausführungsbeispielen mehr als zwei Schwenkarme mit Greifzangen vorgesehen sein, die abwechselnd arbeiten, um einen kontinuierlichen Betrieb zu ermöglichen.

## Patentansprüche

1. Vorrichtung (1) zum Biegen von Stahlstäben (S) zu Betonbewehrungselementen, mit einer Einrichtung (3, 4, 18) zum Zuführen von Stäben (S) zu einer Überführeinrichtung (8; 8'), mit der jeweils eine Stabschar in Stabquerrichtung zwischen Biegeorgane (11, 12) einführbar ist, dadurch gekennzeichnet, daß zwei mit gegenseitigem Abstand in Stablängsrichtung relativ zueinander verstellbare Gestelle (2, 2') vorgesehen sind, die je mit einem Satz von Biegeorganen (11, 12) und mit gesteuert betätigbaren Greifzangen (10; 28) als Überführeinrichtung (8; 8') ausgestattet sind, welche aus einer Aufnahmestellung, in der sie von der Stabzuführeinrichtung (3, 4, 18) mehrere Stäbe aufnehmen und diese festklemmen, in Stabquerrichtung in eine Abgabestellung verschwenkbar sind, in welcher sie die Stäbe (S) in den Zwischenraum zwischen den Biegeorganen (11, 12) einführen.

2. Vorrichtung nach Anspruch 1, dadurch gekennzeichnet, daß zumindest eine der Greifzangen (10; 28) im Schließsinn zum Festklemmen der Stäbe während des Biegevorganges und/oder im Öffnungssinn während des Verstellens der Gestelle (2, 2') ansteuerbar ist.

3. Vorrichtung nach Anspruch 1 oder 2, dadurch gekennzeichnet, daß jede Greifzange (10) am Ende eines gesteuert teleskopartig verstellbaren Schwenkarmes (9) angeordnet ist, der an der Innenseite des entsprechenden Gestelles (2, 2') angelenkt ist.

4. Vorrichtung nach Anspruch 3, dadurch gekennzeichnet, daß die Zangenbacken (14', 14'') der Greifzange in Form eines Greifzangenkopfes (10) am Schwenkarm (9) gemeinsam verschwenkbar gelagert sind.

5. Vorrichtung nach einem der Ansprüche 2 bis 4, dadurch gekennzeichnet, daß die Überführeinrichtung (8; 8') eine gesonderte Betätigungseinrichtung für jede Greifzange (10; 28) aufweist und jede Greifzange (10; 28) ihrerseits zum gesteuerten Öffnen und Schließen derselben mit einer gesonderten Betätigungseinrichtung ausgestattet ist.

6. Vorrichtung nach einem der Ansprüche 1 oder 2, dadurch gekennzeichnet, daß jede Greifzange (28) einen Klemmarm (29) und einen gegen diesen verschwenkbaren Klemmhebel (30) aufweist, die mittels eines Lagerzapfens (31) aneinander angelenkt und mittels einer an beiden Teilen angreifenden Antriebseinrichtung (33, 34) relativ gegeneinander und voneinander weg bewegbar sind, und daß die Überführeinrichtung (8') als Betätigungseinrichtung für jede Greifzange (28) eine den Lagerzapfen (31) tragende, an der Innenseite des Gestells (2 bzw. 2') gelagerte, antreibbare Exzenterkurbel (32), einen zu dieser konzentrischen, an der Innenseite des Gestells gelagerten, getrennt antreibbaren Schwenkarm (37) sowie eine den Schwenkarm (37) mit dem Klemmarm (29) verbindende Lasche (38) aufweist.

7. Vorrichtung nach einem der Ansprüche 1 bis 6, dadurch gekennzeichnet, daß den Gestellen (2, 2') im Bereich der Aufnahmestellung ihrer Greifzangen (10; 28) eine Auflauffläche (7) für von der Stabzuführeinrichtung (3, 4, 18) in Stabquerrichtung zugeführte Stäbe und der Auflauffläche (7) eine Ausrichteinrichtung (15) zum gegenseitigen Ausrichten des einen Endes der Stäbe (S) zugeordnet ist, wobei vorzugsweise die Ausrichteinrichtung (15) einen ortsfesten Anschlag (15'') und einen verschiebbaren Anschlagteil (15') aufweist.

8. Vorrichtung nach Anspruch 7, dadurch gekennzeichnet, daß die Stabzuführeinrichtung (3, 4, 18) eine oberhalb der Auflaufflächen (7) angeordnete Stababwurfeinrichtung (3) aufweist, mit welcher den Auflaufflächen Stäbe einzeln nacheinander zuführbar sind.

9. Vorrichtung nach einem der Ansprüche 1 bis 6, dadurch gekennzeichnet, daß die Stabzuführeinrichtung (3, 4, 18) parallele, endlose umlaufende Fördereinheiten (19) aufweist, zwischen welche die Greifzangen (10; 28) in ihrer Aufnahmestellung eingreifen.

10. Vorrichtung nach Anspruch 9, dadurch gekennzeichnet, daß oberhalb des Zulaufendes der Fördereinheiten (19) eine Abwurfeinrichtung (3) für die Stäbe (S) angeordnet ist, die zumindest eine Schwenkrinne (5) zum Abwerfen je eines Stabes (S) aufweist, wobei zwischen der Abwurfeinrichtung (3) und den Fordereinheiten (19) vorzugsweise eine Verteilklappe (25) od.dgl. zum Überleiten des Stabes auf die Fördereinheiten (19) oder von diesen weg vorgesehen ist.

11. Vorrichtung nach einem der Ansprüche 1 bis 6, dadurch gekennzeichnet, daß die Greifzangen (10; 28) in ihrer Aufnahmestellung im Bereich des Ablaufendes eines endlosen umlaufenden Förderorganes der Stabzuführeinrichtung (18) angeordnet sind.

12. Vorrichtung nach einem der Ansprüche 1 bis 11, dadurch gekennzeichnet, daß das jeder Greifzange (10; 28) zugekehrte Biegeorgan (12) zum Einführen der Stäbe (S) zwischen die Biegeorgane (11, 12) im Gestell (2, 2') absenkbar angeordnet ist.

13. Vorrichtung nach einem der Ansprüche 1 bis 12, dadurch gekennzeichnet, daß ein die Biegeorgane (11, 12) tragender Biegekopf (13, 13') zum Einführen der Stäbe (S) zwischen die Biegeorgane (11, 12) im zugeordneten Gestell (2, 2') absenkbar angeordnet ist.

14. Vorrichtung nach Anspruch 13, dadurch gekennzeichnet, daß der Biegekopf (13, 13') in Stablängsrichtung im Gestell (2, 2') verschiebbar angeordnet ist.

15. Vorrichtung nach einem der Ansprüche 1 bis 14, dadurch gekennzeichnet, daß jedem Gestell (2, 2') eine Auflagefläche (17) für die gebogenen Stäbe (S) zugeordnet ist, von der sich zumindest ein Teil (17''; 17''') oberhalb des Schwenkbereiches der zugeordneten Greifzange (10; 28) befindet.

16. Vorrichtung nach einem der Ansprüche 1 bis 15, dadurch gekennzeichnet, daß die Betätigungseinrichtungen der Überführeinrichtung (8; 8') zum Überführen der Stäbe (S) von einer Seite eines zentralen Biegedornes (11) auf die andere Seite desselben zum Zwecke des Biegerichtungswechsels ansteuerbar sind.

17. Vorrichtung nach einem der Ansprüche 5 bis 16, dadurch gekennzeichnet, daß die Betätigungseinrichtung einer der Greifzangen (10; 28) zum Führen mehrerer übereinander angeordneter Stäbe (S) beim Verstellen der Gestelle (2, 2') im Sinne eines geringfügigen Öffnens der Greifzange (10; 28) ansteuerbar ist.

18. Vorrichtung nach einem der Ansprüche 1 bis 17, dadurch gekennzeichnet, daß die Betätigungseinrichtungen der Uberführeinrichtung (8; 8') nach Beendigung aller Biegevorgänge zum Herausheben der Stäbe (S) aus der durch die Biegeorgane (11, 12) definierten Biegestellung und zum Herausführen der Stäbe (S) aus dem Bereich der Gestelle (2, 2') sowie die Betätigungseinrichtung der Greifzangen (10; 28) zum Öffnen derselben zwecks Abwerfen der Stäbe (S), vorzugsweise auf ein geneigtes Ablaufblech (41), ansteuerbar sind.

19. Vorrichtung nach einem der Ansprüche 1 bis 18, dadurch gekennzeichnet, daß die Stabzuführeinrichtung (3, 4, 18) an ihrem Ablaufende eine Sammeleinrichtung (39) für die Stäbe (S) aufweist, aus welcher die Stäbe (S) mit Hilfe der Greifzangen (10; 28) in die Biegestellung überführbar sind.

20. Vorrichtung nach Anspruch 19, dadurch gekennzeichnet, daß die Sammeleinrichtung (39) im Querschnitt U-förmig ausgebildet ist und eine entsprechend dem Durchmesser der zu biegenden Stäbe (S) quer zur Stablängsrichtung verschiebbare Seitenwand (40) aufweist.

## Claims

1. Apparatus (1) for bending steel bars (S) to form concrete reinforcement elements, having a device (3, 4, 18) for feeding bars (S) to a transfer device (8; 8'), by means of which in each case one group of bars can be inserted between bending members (11, 12) in the transverse direction of the bars, characterised in that two frames (2, 2') are provided, which are adjustable relative to each other with mutual spacing in the longitudinal direction of the bars and which are each fitted with a set of bending members (11, 12) and with operation-controlled gripper tongs (10, 28) as transfer device (8; 8'), which can be swivelled from a receiving position, in which they receive a plurality of bars from the bar feed device (3, 4, 18) and clamp said bars, in the transverse direction of the bars into an insertion position, in which they insert the bars (S) into the gap between the bending members (11, 12).

2. Apparatus according to claim 1, characterised in that at least one of the gripper tongs (10; 28) can be actuated in the closing direction for clamping the bars during the bending process and/or in the opening direction during the adjusting of the frames (2, 2').

3. Apparatus according to Claim 1 or 2, characterised in that each gripper tong (10) is arranged at the end of a swivel arm (9) which is adjustable in a controlled telescopic manner, which arm is mounted on the inner side of the frame (2, 2').

4. Apparatus according to Claim 3, characterised in that the jaws (14', 14'') of the gripper tongs are mounted so as to be jointly swivellable on the swivel arm (9) in the form of a gripper tong head (10).

5. Apparatus according to Claims 2 to 4, characterised in that the transfer device (8, 8') has a separate operating device for each gripper tong (10, 28) and each gripper tong (10; 28), in turn, is fitted with a separate operating device for the controlled opening and closing of said gripper tongs.

6. Apparatus according to Claims 1 or 2, characterised in that each gripper tong (28) has a clamping arm (29) and a clamping lever (30) which can be swivelled towards said clamping arm, which clamping arm and clamping lever are linked to each by means of a bearing pin (31) and are movable relatively towards each other and away from each other by means of a drive device (33, 34) engaging both parts, and in that the transfer device (8') has as operating device for each gripper tong (28) a driveable eccentric crank (32), which bears the bearing pin (31) and is mounted on the inside of the bending frame (2 or 2'), a separately driveable swivel arm (37), which is mounted concentrically to said eccentric crank on the inside of the bending frame, and a strap (38) which connects the swivel arm (37) to the clamping arm (29).

7. Apparatus according to Claims 1 to 6, characterised in that, in the region of the receiving position of the gripper tongs (10; 28), the frames (2, 2') have a buffer surface (7) for bars fed by the bar feed device (3, 4, 18) in the transverse direction of the bars, an alignment device (15) being assigned to the buffer surface (7) for mutual alignment of the one end of the bars (S), the alignment device (15) preferably having a fixed stopper (15'') and a slidable stopper portion (15').

8. Apparatus according to Claim 7, characterised in that, above the buffer surface (7), the bar feed device (3, 4, 18) has a bar discharge device (3), by means of which bars can be fed individually in succession to the buffer surface.

9. Apparatus according to one of Claims 1 to 6, characterised in that the bar feed device (3, 4, 18) has parallel continuous circulating conveyor units (19), between which the gripper tongs (10; 28) engage in their receiving position.

10. Apparatus according to Claim 9, characterised in that a discharge device (3) for the bars (S) is arranged above the run-in end of the conveyor units (19), which discharge device has at least one swivel channel (5) for discharging one bar (S) in each case, a distributor flap (25) or the like preferably being provided between the discharge device (3) and the conveyor units (19) for passing the bar to the conveyor units (19) or away from the latter.

11. Apparatus according to one of Claims 1 to 6, characterised in that the gripper tongs (10; 28) in their receiving position are arranged in the region of the run-off end of a continuous, circulating conveyor member of the bar feed device (18).

12. Apparatus according to one of Claims 1 to 11, characterised in that the bending member (12) facing each gripper tong (10; 28) is arranged in the frame (2, 2') so as to be lowerable for inserting the bars (S) between the bending members (11, 12).

13. Apparatus according to one of Claims 1 to 12, characterised in that a bending head (13, 13') bearing the bending members (11, 12) is arranged in the frame (2, 2') so as to be lowerable for inserting the bars (S) between the bending members (11, 12).

14. Apparatus according to Claim 13, characterised in that the bending head (13, 13') is arranged in the frame (2, 2') so as to be displaceable in the longitudinal direction of the bars.

15. Apparatus according to one of Claims 1 to 14, characterised in that a resting surface (17) for the bent bars (S) is assigned to each frame (2, 2'), at least one part (17''; 17''') of which resting surface is located above the swivel range of the gripper tongs (10; 28).

16. Apparatus according to Claims 1 to 15, characterised in that the operating devices of the transfer device (8; 8') can be actuated for transferring the bars (S) from one side of a central bending mandrel (11) to the other side of the latter for the purpose of reversing the bending direction.

17. Apparatus according to one of Claims 5 to 16, characterised in that the operating device of one of the gripper tongs (10, 28) can be actuated for guiding a plurality of bars (S) arranged above one another during the adjustment of the bending frames (2, 2') in the sense of a slight opening of the gripper tongs (10, 28).

18. Apparatus according to one of Claims 16 to 17, characterised in that the operating devices of the transfer device (8; 8') can be actuated after completion of all the bending operations for lifting the bars (S) out of the bending position defined by the bending members (11, 12) and for guiding the bars (S) out of the region of the bending frames (2, 2') and the operating device of the gripper tongs (10; 28) can be actuated for opening the latter for the purpose of discharging the bars (S), preferably onto an inclined run-off plate (41).

19. Apparatus according to one of Claims 1 to 18, characterised in that he bar feed device (3, 4, 18) has at its runn-off end a collection device (39) for the bars (S), from which the bars (S) can be transferred into the bending position with the aid of the gripper tongs (10; 28).

20. Apparatus according to Claim 19, characterised in that the collection device (39) is of U-shaped construction in cross section and has a side wall (40) which is transversely displaceable relative to the longitudinal direction of the bars (S) corresponding to the diameter of the bars to be bent.

## Revendications

1. Appareil (1) pour plier des tiges d'acier (S) en des éléments d'armature de béton, présentant un dispositif (3, 4, 18) pour amener des tiges (S) à un dispositif de transfert (8, 8') à l'aide duquel une botte de tiges considérée peut être engagée, entre des organes de pliage (11, 12), dans le sens transversal desdites tiges, caractérisé par le fait que deux bâtis (2, 2'), pouvant être réglés l'un par rapport à l'autre dans le sens longitudinal des tiges, avec espacement mutuel, sont équipés chacun d'un jeu des organes de pliage (11, 12) et des pinces de préhension (10; 28) actionnables par commande faisant fonction de dispositif de transfert (8; 8') et pouvant pivoter à partir d'une position de réception, dans laquelle elles prélèvent plusieurs tiges du dispositif (3, 4, 18) d'amenée des tiges, et coincent fermement ces dernières, dans le sens transversal desdites tiges jusqu'à une position d'insertion dans laquelle elles introduisent les tiges (S) dans l'espace intercalaire situé entre les organes de pliage (11, 12).

2. Appareil selon la revendication 1, caractérisé per le fait que au moins une des pinces de préhension (10; 28) est commandable, dans le sens de fermeture, pour coincer des tiges (S) pendant le pliage et/ou, dans le sens d'ouverture, pendant le réglage des bâtis (2, 2').

3. Appareil selon la revendications 1 ou 2, caractérisé par le fait que chaque pince de préhension (10) est disposée à l'extrémité d'un bras pivotant (9), réglable télescopiquement par commande, et articulée à la face interne du bâti (2, 2') correspondant.

4. Appareil selon la revendication 3, caractérisé par le fait que les mâchoires de saisie (14', 14'') de la pince de préhension sont montées à pivotement conjoint, sur le bras pivotant (9), sous la forme d'une tête de pince de préhension (10).

5. Appareil selon l'une des revendications 2 à 4, caractérise par le fait que le dispositif de transfert (8, 8') présente un dispositif d'actionnement distinct pour chaque pince de préhension (10; 28), et chaque pince de préhension (10; 28) est à son tour équipée d'un dispositif d'actionnement distinct, en vue de l'ouverture et de la fermeture commandées de ladite pince.

6. Appareil selon l'une des revendications 1 ou 2, caractérisé par le fait que chaque pince de préhension (28) comprend un bras de serrage (29) et un levier de serrage (30) pouvant pivoter vers ledit bras, ces éléments étant articulés l'un sur l'autre au moyen d'un tourillon (31) et pouvant être déplacés, l'un par rapport à l'autre et à écart l'un de l'autre, au moyen d'un dispositif d'entrainement (33, 34) en prise avec les deux éléments; et par le fait que le dispositif de transfert (8'), faisant fonction de dispositif d'actionnement de chaque pince de préhension (28), comprend une manivelle d'excentrique (32) qui peut être entrainée, porte le tourillon (31) et est montée à la face interne du bâti de pliage (2, respectivement 2'), un bras pivotant (37) qui est concentrique à ladite manivelle, est monté à la face interne du bâti de pliage et peut être entrainé séparément, ainsi qu'une biellette (38) reliant le bras pivotant (37) au bras de serrage (29).

7. Appareil selon l'une des revendications 1 à 6, caractérisé par le fait que aux bâtis (2) est associé, au voisinage de la position de réception de leurs pinces de préhension (10; 28), une rampe ascendante (7) pour des tiges délivrées par le dispositif (3, 18) d'amenée des tiges, dans le sens transversal desdites tiges, un dispositif d'alignement (15) étant associé à la rampe ascendante (7), en vue de l'alignement réciproque de l'une des extrémités des tiges (S).

8. Appareil selon la revendication 7, caractérisé par le fait que le dispositif (3, 4, 18) d'amenée des tiges présente un dispositif (3) d'éjection des tiges, qui est installé au-dessus de la rampe ascendante (7) et à l'aide duquel des tiges peuvent être, individuellement et successivement, délivrées à ladite rampe ascendante.

9. Appareil selon l'une des revendications 1 à 6, caractérisé par le fait que le dispositif (3, 4, 18) d'amenée des tiges comporte des unités parallèles de convoyage (19) qui tournent sans fin, entre lesquelles les pinces de préhension (10; 28) s'engagent dans leur position de réception.

10. Appareil selon la revendication 9, caractérisé par le fait qu'un dispositif (3) d'éjection des tiges (S), installé au-dessus le l'extrémité d'arrivée des unités de convoyage (19), présente au moins une rigole pivotante (5) en vue de l'èjection d'une tige (S) respective, un volet répartiteur (25) ou élément similaire étant de préférence prévu, entre le dispositif d'éjection (3) et les unités de convoyage (19), de manière à transférer la tige sur les unités de convoyage (19), ou à l'écart de ces dernières.

11. Appareil selon l'une des revendications 1 à 6, caractérisé par le fait que, dans leur position de réception, les pinces de préhension (10; 28) sont disposées au voisinage de l'extrémité d'évacuation d'un organe convoyeur, tournant sans fin, du dispositif (18) d'amenée des tiges.

12. Appareil selon l'une des revendications 1 à 11, caractérisé par le fait que l'organe de pliage (12) tourné vers chaque pince de préhension (10; 28) est installé, dans le bâti (2, 2'), avec faculté d'abaissement en vue d'introduire les tiges (S) entre les organes de pliage (11, 12).

13. Appareil selon l'une des revendications 1 à 12, caractérisé par le fait qu'une tête de pliage (13, 13') portant les organes de pliage (11, 12) est installée, dans le bâti (2, 2') correspondant, avec faculté d'abaissement en vue d'introduire les tiges (S) entre les organes de pliage (11, 12).

14. Appareil selon la revendication 13, caractérisé par le fait que la tête de pliage (13, 13') est installée, dans le bâti (2, 2'), avec faculté de coulissement dans le sens longitudinal des tiges.

15. Appareil selon l'une des revendications 1 à 14, caractérisé par le fait qu'une surface d'appui (17) destinée aux tiges (S) pliées est respectivement associée à chaque bâti (2, 2'), surface dont au moins une partie (17''; 17''') se trouve au-dessus de la plage de pivotement de la pince de préhension (10; 28) correspondante.

16. Appareil selon l'une des revendications 1 à 15, caractérisé par le fait que les dispositifs d'actionnement du dispositif de transfert (8; 8') peuvent être commandés pour transférer les tiges (S), d'un côté d'un mandrin central de pliage (11) à l'autre côté de ce dernier, en vue de faire varier la direction de pliage.

17. Appareil selon l'une des revendications 5 à 16, caractérisé par le fait que le dispositif d'actionnement de l'une des pinces de préhension (10; 28) peut être commandé pour guider plusieurs tiges (S) agencées en superposition, lors du réglage des bâtis de pliage (2, 2'), dans le sens d'une légère ouverture de la pince de préhension (10; 28).

18. Appareil selon l'une des revendications 1 à 17, caractérisé par la fait que les dispositifs d'actionnement du dispositif de transfert (8, 8') peuvent être commandés, à l'achèvement de tous les processus de pliage, en vue de soulever les tiges (S) à l'écart de la position de pliage définie par les organes de pliage (11, 12), et en vue d'évacuer les tiges (S) hors de la région des bâtis de pliage (2, 2'), le dispositif d'actionnement des pinces de préhension (10; 28) pouvant également être commandé pour ouvrir ces dernières en vue d'une éjection des tiges (S), de préférence sur une tôle inclinée d'évacuation (41).

19. Appareil selon l'une des revendications 1 à 18, caractérisé par le fait que le dispositif (3, 4, 18) d'amenée des tiges présente, à son extrémité d'évacuation, un dispositif collecteur (39) destiné aux tiges (S) et hors duquel lesdites tiges (S) peuvent être transférées à la position de pliage, à l'aide des pinces de préhension (10; 28).

20. Appareil selon la revendication 19, caractérisé par le fait que le dispositif collecteur (39) est réalisé de section transversale configurée en U, et présente une paroi latérale (40) pouvant coulisser, en concordance avec le diamètre des tiges (S) à plier, transversalement par rapport au sens longitudinal desdites tiges.
